# EUROPÄISCHE PATENTSCHRIFT

(11) **EP 2 191 148 B1**
(45) Veröffentlichungstag und Bekanntmachung des Hinweises auf die Patenterteilung: **12.08.2015**
(21) Anmeldenummer: 08865808.3
(22) Anmeldetag: 25.11.2008
(51) Int. Cl.: F04F 5/52

(54) **VAKUUMERZEUGERVORRICHTUNG UND VERFAHREN ZU IHREM BETREIBEN**
VACUUM GENERATOR DEVICE AND METHOD FOR OPERATING THE SAME
DISPOSITIF DE PRODUCTION DE VIDE, ET PROCÉDÉ POUR LE FAIRE FONCTIONNER

(30) Priorität: 20.12.2007 DE 102007061820
(43) Veröffentlichungstag der Anmeldung: 02.06.2010
(73) Patentinhaber: FESTO AG & Co. KG, 73734 Esslingen (DE)
(72) Erfinder: MEDOW, Ralf, 73728 Esslingen (DE); KREHL, Yvonne, 73730 Esslingen (DE); BRETZLER, Markus, 73540 Heubach (DE)
(74) Vertreter: Patentanwälte Magenbauer & Kollegen Partnerschaft mbB
(86) Internationale Anmeldenummer: PCT/EP2008/009953
(87) Internationale Veröffentlichungsnummer: WO 2009/080170

(56) Entgegenhaltungen:
- DE-A1-102004 047 853
- DE-B4-102004 031 924
- DE-C2- 4 229 834
- US-A- 5 188 411
- US-A- 5 617 898

## Beschreibung

Die Erfindung betrifft ein Verfahren zum Betreiben einer Vakuumerzeugervorrichtung, die eine Ejektoreinrichtung aufweist, deren Einlass mit einem Luftversorgungskanal und deren Saugseite mit einem mit einem Sauggreifer verbundenen Saugkanal verbunden ist, und die einen zur Erfassung des im Saugkanal herrschenden Druckes dienende Druckerfassungseinrichtung aufweist, wobei im Saugkanal während einer Evakuierungsphase ausgehend vom Atmosphärendruck ein zum Festhalten eines Gegenstandes durch den Sauggreifer ausreichender Arbeits-Unterdruck aufgebaut wird und während einer zeitlich danach stattfindenden Belüftungsphase ein das Loslassen des zuvor angesaugten Gegenstandes bewirkender Unterdruckabbau hervorgerufen wird.

Die Erfindung betrifft ferner eine Vakuumerzeugervorrichtung, mit einer Ejektoreinrichtung, die einen mit einem Luftversorgungskanal verbundenen Einlass aufweist und über eine Saugöffnung verfügt, an die ein Saugkanal angeschlossen ist, der mit einem Sauggreifer verbunden oder verbindbar ist, ferner mit einer zur Erfassung des im Saugkanal herrschenden Druckes dienenden Druckerfassungseinrichtung, und mit einer Steuerelektronik zu derartigen Steuerung der Druckbeaufschlagung des Saugkanals, dass während einer Evakuierungsphase ausgehend vom Atmosphärendruck ein zum Festhalten eines Gegenstandes durch den Sauggreifer ausreichender Arbeits-Unterdruck aufbaubar ist und während einer zeitlich danach liegenden Belüftungsphase ein das Loslassen des zuvor angesaugten Gegenstandes bewirkender Unterdruckabbau hervorrufbar ist.

Eine derartige Vakuumerzeugervorrichtung sowie ein zu ihrem Betrieb geeignetes Verfahren der genannten Art gehen aus der DE 10 2004 031 924 B4 hervor. Die bekannte Vakuumerzeugervorrichtung enthält eine Ejektoreinrichtung, deren Einlass über einen Luftversorgungskanal mit einer Druckluftquelle verbindbar ist, um an einer eine Saugseite definierenden Saugöffnung einen Unterdruck zu erzeugen. Der Unterdruck liegt auch an einem angeschlossenen Saugkanal an, der mit einem Sauggreifer verbunden oder verbindbar ist, durch den sich ein handzuhabender Gegenstand mittels Unterdruck festhalten und transportieren lässt. Der zum Festhalten eines Gegenstandes erforderliche Arbeits-Unterdruck wird in einer Evakuierungsphase aufgebaut, in der der Einlass der Ejektoreinrichtung mit Druckluft versorgt wird. Zum Loslassen bzw. Ablegen des zuvor angesaugten Gegenstandes wird der Unterdruck in einer sich mit zeitlichem Abstand an die Evakuierungsphase anschließenden Belüftungsphase wieder bis zum Atmosphärendruck oder bis zu einem Überdruck abgebaut. Dies geschieht in Verbindung mit einem Abschalten der Ejektoreinrichtung.

Die bekannte Vakuumerzeugervorrichtung enthält eine Überwachungseinrichtung zur Erfassung der Anzahl von Regelungsvorgängen, die zwischen der Evakuierungsphase und der Belüftungsphase durchgeführt werden, um den Arbeits-Unterdruck innerhalb einer gewissen Bandbreite konstant zu halten. Dies ermöglicht eine gewisse Überwachung des Betriebsverhaltens der Vakuumerzeugervorrichtung. Insbesondere sind Rückschlüsse dahingehend möglich, ob eine verstärkte Leckage auftritt und ob folglich Störungen im System vorliegen.

Aus der DE 10 2004 047 853 A1 geht eine Steuereinrichtung für ein Saugelement hervor, die eine Einrichtung zur Unterdruckerzeugung aufweist und ein Elektronikmodul enthält, das mit einem separaten Anzeige- und/oder Bediengerät in Wirkverbindung steht. Das Elektronikmodul dient unter anderem zur Überwachung von Parametern wie Evakuierungs- und Belüftungszeiten und übermittelt die gemessenen Parameter an das Anzeige- und/oder Bediengerät.

Die DE 42 29 834 C2 beschreibt ein Verfahren und eine Einrichtung zum elektrischen Verarbeiten von Vakuumdruckinformationen, wobei gemessene mit gespeicherten Druckwerten verglichen werden und darauf aufbauend eine Fehlerfeststellung stattfindet.

Die US 5,617,898 offenbart eine Anordnung von Fluiddruckvorrichtungen, die jeweils eine eigene elektronische Steuereinheit aufweisen, um einen angeschlossenen Sequenzer zu entlasten. Die Fluiddruckvorrichtungen können Displays aufweisen, um Fehlfunktionen anzuzeigen.

Der vorliegenden Erfindung liegt die Aufgabe zugrunde, Maßnahmen vorzuschlagen, die eine Funktionsüberwachung einer Vakuumerzeugervorrichtung ermöglichen.

Diese Aufgabe wird bei einem Verfahren der eingangs genannten Art dadurch gelöst, dass die in der Evakuierungsphase bis zum Aufbau des Arbeits-Unterdruckes verstreichende Evakuierungszeit und/oder die in der Belüftungsphase bis zum Erreichen eines dem Loslassen des zuvor festgehaltenen Gegenstandes zugeordneten Belüftungsdruckes verstreichende Belüftungszeit erfasst wird und mit mindestens einem vorgegebenen Referenzzeitwert verglichen wird, um in Abhängigkeit vom Vergleichsergebnis ein elektrisches Diagnosesignal zu erzeugen, wobei man den mindestens einen Referenzzeitwert im Rahmen eines Einlernprozesses generiert, wobei mehrere, jeweils mindestens eine Evakuierungsphase und/oder mindestens eine Belüftungsphase enthaltende Arbeitszyklen abgearbeitet werden und die hierbei auftretenden Evakuierungszeiten (t_{E}) und/oder Belüftungszeiten (t_{B}) ermittelt werden, wobei aus den so ermittelten gemessenen Zeitwerten die Referenzzeitwerte abgeleitet werden, beispielsweise durch Mittelwertbildung.

Die Erfindung wird ferner bei einer Vakuumerzeugervorrichtung der eingangs genannten Art dadurch gelöst, dass die Steuerelektronik über Zeiterfassungsmittel verfügt, durch die die in der Evakuierungsphase bis zum Aufbau des Arbeits-Unterdruckes verstreichende Evakuierungszeit und/oder die in der Belüftungsphase bis zum Erreichen eines dem Loslassen des zuvor festgehaltenen Gegenstandes zugeordneten Belüftungsdruckes verstreichende Belüftungszeit erfassbar ist, dass die Steuerelektronik ferner über Vergleichermittel verfügt, durch die die erfasste Evakuierungs- und/oder Belüftungszeit mit mindestens einem in Speichermitteln abgelegten Referenzzeitwert vergleichbar ist, und dass die Steuerelektronik über Ausgabemittel verfügt, die in Abhängigkeit vom Vergleichsergebnis der Vergleichermittel ein elektrisches Diagnosesignal ausgeben können.

Sowohl bei dem Verfahren als auch bei der nach dem Verfahren arbeitenden Vakuumerzeugervorrichtung ist es möglich, je nach Ausstattung entweder nur die Evakuierungsphase oder nur die Belüftungsphase oder gleichzeitig sowohl die Evakuierungsphase als auch die Belüftungsphase im ihrem Zeitablauf zu überwachen und durch Vergleich mit mindestens einem vorgegebenen Referenzzeitwert eine Aussage über mögliche Funktionsstörungen zu erhalten. Die erfindungsgemäße Vakuumerzeugervorrichtung ist ausgestattet, um entweder nur eine Überwachung der Evakuierungsphase oder nur eine Überwachung der Belüftungsphase durchführen zu können, wobei sie allerdings zweckmäßigerweise so ausgebildet ist, dass beide Phasen überwachbar sind.

Bei dem Verfahren werden der oder die Referenzzeitwerte durch einen Einlernprozess bestimmt. Dies kann beispielsweise dadurch geschehen, dass man die Vakuumerzeugervorrichtung mehrfach hintereinander abwechselnd in der Evakuierungsphase und der Belüftungsphase betreibt und die hierbei auftretenden Evakuierungszeiten und Belüftungszeiten erfasst, die dann später zur Bestimmung des jeweiligen Referenzzeitwertes ausgewertet werden. Die Auswertung kann beispielsweise jeweils in der Bestimmung eines Mittelwertes bestehen. Vorzugsweise können die derart bestimmten Referenzzeitwerte durch die Vakuumerzeugervorrichtung visualisiert werden. Ferner kann die Möglichkeit gegeben sein, diese Werte manuell zu ändern, um sie an spezielle Anforderungen individuell anzupassen.

In der Evakuierungsphase wird mit Hilfe der an den Saugkanal angeschlossenen Druckerfassungseinrichtung die Evakuierungszeit gemessen, die bis zum Aufbau des Arbeits-Unterdruckes verstreicht, zweckmäßigerweise ausgehend vom zuvor anliegenden Atmosphärendruck und insbesondere beginnend mit einer Aktivierung der Ejektoreinrichtung.

In der Belüftungsphase wird die Belüftungszeit gemessen, die verstreicht, bis der im Saugkanal herrschende Unterdruck aus der Region des Arbeits-Unterdruckes bis auf einen Belüftungsdruck abgesunken ist, der einem Loslassen des zuvor angesaugten Gegenstandes zugeordnet ist. Der für den Zeitvergleich herangezogene Belüftungsdruck ist zweckmäßigerweise ein Druck, bei dessen Vorhandensein davon ausgegangen werden kann, dass ein zuvor festgehaltener Gegenstand normalerweise wieder losgelassen wurde oder wird. Der Belüftungsdruck kann unmittelbar dem Atmosphärendruck entsprechen, liegt jedoch zweckmäßigerweise um einen geringfügigen Sicherheitsdruckwert unter dem Atmosphärendruck, was eine exaktere Messung ermöglicht, weil die Belüftungskennlinie zum Atmosphärendruck hin unter Umständen sehr flach ausläuft, insbesondere wenn ein Betrieb ohne Abwurfimpuls stattfindet. Bei einem Betrieb mit Abwurfimpuls, wenn also das Loslassen des Gegenstandes durch einen von einem Ausblasventil gesteuerten Überdruckimpuls unterstützt wird, kann der Belüftungsdruck auch ein Überdruck sein.

Durch den Zeitvergleich können in der Evakuierungsphase beispielsweise dahingehende Fehlerquellen ermittelt werden, dass das System eine zu hohe Leckage aufweist, dass ein Gegenstand nicht wie vorgesehen am Sauggreifer anhaftet oder dass die Ejektoreinrichtung nicht arbeitet. In Verbindung mit der Belüftungsphase lässt sich durch Ermittlung einer Zeitüberschreitung beispielsweise detektieren, dass die Ejektoreinrichtung nicht deaktiviert wurde oder ein eventuell vorhandenes Ausblasventil nicht arbeitet.

Als Referenzzeitwert kann beispielsweise mindestens ein auf Erfahrungswerten basierender Zeitwert hinterlegt sein, mit dem die erfasste Evakuierungszeit und/oder Belüftungszeit vergleichbar ist, um dann in Abhängigkeit vom Vergleichsergebnis ein elektrisches Diagnosesignal zu erzeugen, das dem Nutzer Hinweise auf den aktuellen Funktionszustand gibt oder unmittelbar selbst eine oder mehrere Maßnahmen veranlasst, beispielsweise die Ausgabe einer optischen und/oder akustischen Warnmeldung oder auch die direkte Ausgabe eines von einer externen elektronischen Steuereinrichtung verarbeitbaren elektrischen Signals.

Zweckmäßigerweise ist der Evakuierungsphase und der Belüftungsphase jeweils mindestens ein eigener Referenzzeitwert zugeordnet.

Vorteilhafte Weiterbildungen der Erfindung gehen aus den Unteransprüchen hervor.

Als Startzeitpunkt für die Erfassung der Belüftungszeit kann man je nach Ausstattung der Vakuumerzeugervorrichtung den Abschaltzeitpunkt der Ejektoreinrichtung und/oder den Zeitpunkt eines aktiven Lufteinblasens in den Saugkanal heranziehen.

Zweckmäßigerweise wird jeweils ein Diagnosesignal erzeugt, wenn die erfasste Evakuierungszeit oder Belüftungszeit über dem jeweils zugeordneten Referenzzeitwert liegt. Das Diagnosesignal kann unmittelbar vor Ort an der Vakuumerzeugervorrichtung visualisierbar sein. Sofern die Vakuumerzeugervorrichtung an eine externe elektronische Steuereinrichtung angeschlossen ist, kann auch an diese externe Steuereinrichtung ein Diagnosesignal ausgegeben werden.

Man hat die Möglichkeit, die erfassten Abweichungen von dem mindestens einen Referenzzeitwert unter Berücksichtigung des Grades der Abweichung zu klassifizieren. In diesem Zusammenhang können gleichzeitig mehrere unterschiedliche Referenzzeitwerte für die Evakuierungszeit und/oder für die Belüftungszeit hinterlegt sein, wobei das ausgegebene elektrische Diagnosesignal davon abhängt, welcher der abgespeicherten Referenzzeitwerte mit der jeweils erfassten Zeit korrespondiert. Dementsprechend können Diagnosesignale in unterschiedlichen Diagnosestufen erzeugt werden, bei denen unterschiedliche Folgemaßnahmen getroffen werden. So kann beispielsweise bei einer geringeren Diagnosestufe lediglich ein Warnsignal abgegeben werden, ohne die Funktion der Vakuumerzeugervorrichtung zu beeinträchtigen. Steigt die Zeitabweichung an und tritt das System dadurch in eine höhere Diagnosestufe, können einschneidendere Maßnahmen hervorgerufen werden, bis hin zu einem Umschalten auf Dauersaugbetrieb oder einem kontrollierten Abschalten der Vorrichtung.

Es kann vorgesehen sein, dass die Ejektoreinrichtung auch nach Erreichen des Arbeits-Unterdruckes in Betrieb bleibt, um eine ständige Absaugwirkung im Saugkanal hervorzurufen. Insbesondere in diesem Fall kann der für den Zeitvergleich herangezogene Arbeits-Unterdruck unter dem letztlich tatsächlich erreichbaren maximalen Unterdruck liegen. Alternativ besteht auch die Möglichkeit zu einer dahingehenden Ausgestaltung, dass die Ejektoreinrichtung bei Erreichen eines Arbeits-Unterdruckes abgeschaltet wird. In diesem Fall wird zweckmäßigerweise eine dahingehende Regelung vorgesehen, dass in zeitlicher Abfolge stets von Neuem bis zum Erreichen des gewünschten Arbeits-Unterdruckes evakuiert wird, wenn der Unterdruck eine gewisse Schwelle unterschreitet. Mit einer solchen Ausgestaltung ist ein besonderer Luftspareffekt und folglich ein Energiespareffekt verbunden.

Insbesondere bei der vorgenannten Ausführungsform ist es von Vorteil, wenn in den Saugkanal ein Rückschlagventil eingeschaltet ist, das bei abgeschalteter Ejektoreinrichtung einen unerwünschten Abbau des Unterdruckes in dem sich zwischen dem Rückschlagventil und dem Sauggreifer befindenden Systemabschnitt verhindert. Die Druckerfassungseinruchtung erfasst hierbei zweckmäßigerweise den Unterdruck in dem zwischen dem Rückschlagventil und dem Sauggreifer verlaufenden Abschnitt des Saugkanals.

Die Belüftungsphase kann eingeleitet werden, indem die Ejektoreinrichtung abgeschaltet wird. Bei Bedarf kann gleichzeitig mit dem Abschalten der Ejektoreinrichtung ein Ausblasventil aktiviert werden, um unter atmosphärischem Überdruck stehende Druckluft aktiv in den Saugkanal einzublasen und das Ablegen eines zuvor angesaugten Gegenstandes durch einen als Abwurfimpuls bezeichenbaren Überdruckimpuls zu unterstützen.

Zweckmäßigerweise können die Referenzzeitwerte für die Evakuierungszeit und/oder die Belüftungszeit durch den Nutzer der Vorrichtung selbst eingegeben werden. Hierzu enthält die Vakuumerzeugervorrichtung zweckmäßigerweise geeignete Eingabemittel.

Die für die Auswertung verantwortliche Steuerelektronik der Vakuumerzeugervorrichtung ist zweckmäßigerweise ein interner Bestandteil einer auch die Ejektoreinrichtung enthaltenden Vakuumerzeugereinheit.

In den Verlauf des Saugkanals ist zweckmäßigerweise ein Luftfilter eingeschaltet. In diesem Zusammenhang ist es von Vorteil, wenn Überwachungsmittel zur Überwachung des Filterverschmutzungsgrades vorhanden sind. Deren Funktion basiert insbesondere auf einer Auswertung des Differenzdruckes des vor und nach dem Luftfilter herrschenden Druckes.

Des Weiteren besteht die Möglichkeit, eventuell vorhandene elektrisch betätigbare Ventile in ihrer Funktion zu überwachen und auf diese Weise eventuelle Fehlfunktionen zu diagnostizieren. Die Auswertung erfolgt auch hier zweckmäßigerweise durch die Steuerelektronik.

Nachfolgend wir die Erfindung anhand der beiliegenden Zeichnung näher erläutert. In dieser zeigen:
- Figur 1: in schematischer Darstellung eine bevorzugte Ausführungsform der erfindungsgemäßen Vakuumerzeugervorrichtung zur Durchführung eines erfindungsgemäßen Verfahrens, und
- Figur 2: ein Diagramm, in dem anhand eines während des Handhabens eines Gegenstandes stattfindenden Arbeitszyklus der über die Zeit aufgetragene Unterdruckverlauf im Saugkanal ersichtlich.

Die in ihrer Gesamtheit mit Bezugsziffer 1 bezeichnete Vakuumerzeugervorrichtung dient insbesondere dem Zweck, Gegenstände 5 zeitweilig mittels Unterdruck festzuhalten, damit sie zwischen verschiedenen Orten umpositionier werden können. Sie wird beispielsweise in der Montagetechnik oder in der Verpackungsindustrie eingesetzt. In Figur 1 ist als Gegenstand 5 exemplarisch ein plattenförmiges Erzeugnis illustriert.

Die Vakuumerzeugervorrichtung 1 enthält eine Vakuumerzeugereinheit 2, an die mindestens ein Sauggreifer 7 angeschlossen ist. Prinzipiell kann die Vakuumerzeugervorrichtung 1 auch mit mehreren Vakuumerzeugereinheiten 2 ausgestattet sein, die auch zu einer Baugruppe zusammengefasst werden können.

Der Sauggreifer 7 ist über eine Saugleitung 4 an die Vakuumerzeugereinheit 2 angeschlossen. Er kann hierbei entfernt zu der Vakuumerzeugereinheit 2 angeordnet sein. Es besteht allerdings auch die Möglichkeit, den Sauggreifer 7 unmittelbar an der Vakuumerzeugereinheit 2 anzuordnen, so dass eine starre Baugruppe vorliegt.

Bei dem Sauggreifer 7 handelt es sich exemplarisch um einen Saugnapf oder Saugteller. Er begrenzt eine eine Arbeitsöffnung 8 aufweisende Saugkammer 12 und kann derart verlagert werden, dass er mit seiner Arbeitsöffnung 8 voraus an dem handzuhabenden Gegenstand 5 zur Anlage gelangt. Im Moment der Anlage ist die Arbeitsöffnung 8 durch den Gegenstand 5 abgedeckt und die Saugkammer 12 zur Atmosphäre hin verschlossen.

Dieser Zustand ist in der Zeichnung strichpunktiert angedeutet.

Das Verlagern des Sauggreifers 7 geschieht durch Verlagerung einer ihn tragenden Einrichtung, bei der es sich um die Vakuumerzeugereinheit 2 selbst handeln kann, wenn er daran befestigt ist.

An einem ein oder mehrteiligen Hauptgehäuse 3 der Vakuumerzeugereinheit 2 befindet sich eine Luftversorgungsschnittstelle 17, die zur Einspeisung von Druckluft dient, die von einer externen Druckluftquelle 18 zur Verfügung gestellt wird. Ferner befindet sich an dem Hauptgehäuse 3 mindestens eine elektromechanische Kommunikationsschnittstelle 22 für den Austausch elektrischer Signale und für die Einspeisung der für den Betrieb der elektrischen Komponenten der Vakuumerzeugereinheit 2 benötigten elektrischen Energie. An die Kommunikationsschnittstelle 22 kann in diesem Zusammenhang eine in Figur 1 schematisch angedeutete externe elektronische Steuereinrichtung 23 angeschlossen werden.

Das für das Ergreifen eines Gegenstandes 5 erforderliche Vakuum wird unmittelbar in der Vakuumerzeugereinheit 2 erzeugt. Diese ist hierfür mit mindestens einer Ejektoreinrichtung 27 ausgestattet, die mindestens eine nach dem Ejektorprinzip arbeitende Saugdüse 26 beinhaltet, deren Einlass 29 über einen Luftversorgungskanal 32 an die Luftversorgungsschnittstelle 17 und mithin an die Druckluftquelle 18 angeschlossen ist.

Die Ejektoreinrichtung 27 besitzt außerdem einen zur Atmosphäre führenden Auslass 33, an dem bei Bedarf ein Schalldämpfer anschließbar ist.

Schließlich verfügt die Ejektoreinrichtung 27 über eine Saugseite oder Saugöffnung 34, die über einen Saugkanal 35 an die Saugkammer 12 des Sauggreifers 7 angeschlossen ist.

Der Saugkanal 35 verläuft mit einem ersten Kanalabschnitt 35a im Inneren des Hauptgehäuses 3, wobei er sich ausgehend von der Saugöffnung 34 zu einer außen am Hauptgehäuse 3 angeordneten Saugleitung-Schnittstelle 6 erstreckt. An letztere ist die schon erwähnte Saugleitung 4 angeschlossen, in der sich der Saugkanal 35 mit einem Kanalabschnitt 35b bis hin zur der Saugkammer 12 fortsetzt.

In den Verlauf des Luftversorgungskanals 32 ist ein elektrisch betätigbares Steuerventil 36 eingeschaltet, das zweckmäßigerweise über eine 2/2-Wege-Funktionalität verfügt. Es kann den Luftdurchgang durch den Luftversorgungskanal 32 wahlweise absperren oder freigeben, um dadurch die Luftversorgung des Einlasses 29 der Ejektoreinrichtung 27 wahlweise abzuschalten oder einzuschalten.

Ein weiterer Luftversorgungskanal, der zur besseren Unterscheidung als Ausblaskanal 38 bezeichnet wird und der optional vorhanden ist, kommuniziert einenends ebenfalls mit der Luftversorgungsschnittstelle 17 und ist anderenends an einer Verbindungsstelle 28 mit dem Saugkanal 35 verbunden. Sofern der Auslasskanal 38 vorhanden ist, ist in ihn wiederum ein elektrisch betätigbares Steuerventil eingeschaltet, dass zur besseren Unterscheidung als Ausblasventil 37 bezeichnet sei. Es ist bevorzugt von der gleichen Art wie das bereits erwähnte Steuerventil 36 und kann wahlweise eine von zwei Stellungen einnehmen, in denen es den Luftdurchgang durch den Ausblaskanal 38 entweder absperrt oder freigibt.

In den Verlauf des Saugkanals 35 kann ein nur gepunktet angedeutetes Rückschlagventil 42 eingeschaltet sein. Es findet vor allem dann Verwendung, wenn die Vakuumerzeugervorrichtung 1 mit einer Luftsparfunktion ausgestattet ist. Während das Ausblasventil 37 mit Ausblaskanal 38 unabhängig vom Vorhandensein eines Rückschlagventils 42 vorhanden sein kann, setzt die Präsenz des Rückschlagventils 42 das Vorhandensein des Ausblaskanals 38 und des zugeordneten Ausblasventils 37 voraus.

Das Rückschlagventil 42 ist so orientiert, dass es eine Luftströmung vom Sauggreifer 7 hin zur Ejektoreinrichtung 27 zulässt, in der Gegenrichtung jedoch verhindert. Mit anderen Worten nimmt es eine Absperrstellung ein, wenn der auf der Seite der Ejektoreinrichtung 27 anstehende Druck absolut größer ist als der auf der Seite des Sauggreifers 7 anstehende Druck.

Das Rückschlagventil 42 sitzt in demjenigen Abschnitt des Saugkanals 35, der sich zwischen der Saugöffnung 34 und der Verbindungsstelle 28 erstreckt. Als weiteres Ausstattungsmerkmal verfügt die Vakuumerzeugervorrichtung 1 über eine Druckerfassungseinrichtung 24. Diese ermöglicht eine Erfassung des im Saugkanals 35 herrschenden Druckes und folglich auch des darin herrschenden Unterdruckes. Es handelt sich bei der Druckerfassungseinrichtung 24 insbesondere um einen Drucksensor, der den pneumatischen Druck in elektrische Drucksignale umwandelt und diese über eine gestrichelt angedeutete Signalleitung 25 einer im Folgenden als Steuerelektronik 14 bezeichneten internen elektronischen Steuereinrichtung der Vakuumerzeugereinheit 2 zuführt.

Die Druckerfassungseinrichtung 24 ist bevorzugt unmittelbar an den Saugkanal 35 angeschlossen. Die dafür vorgesehene Anschlüssstelle 30 liegt zwischen dem eventuell vorhandenen Rückschlagventil 42 und dem Sauggreifer 7, vorzugsweise an dem ersten Kanalabschnitt 35a. Dadurch wird der im Saugkanal 35 herrschende Unterdruck auch dann zuverlässig erfasst, wenn die Ejektoreinrichtung 27 abgeschaltet ist und die Saugöffnung 34 über den Auslass 33 mit der Atmosphäre in Verbindung steht.

Bei dem Steuerventil 36 und dem eventuell vorhandenen Ausblasventil 37 handelt es sich zweckmäßigerweise um Magnetventile, wobei allerdings auch eine Ausbildung als Piezoventile denkbar ist. Zweckmäßigerweise sind sie vom Typ "normalerweise geschlossen", so dass sie im elektrisch unbetätigten Zustand die den zugeordneten Kanal absperrende Schließstellung einnehmen. Sie könnten allerdings auch vom Typ "normalerweise offen" sein, und insbesondere das Steuerventil 36 kann auch als bistabiles Ventil (Impulsventil) ausgeführt sein.

Ihre Betätigungssignale erhalten das Steuerventil 36 und das Ausblasventil 37 über je mindestens eine elektrische Steuerleitung 47, 48, durch die sie an die schon erwähnte Steuerelektronik 14 angeschlossen sind. Über die Steuerleitungen 47, 48 können auch von den Ventilen 36, 37 stammende Diagnosesignale an die Steuerelektronik 14 übermittelt werden, wenn die Ventile 36, 37 mit Mitteln zu ihrer Funktionsüberwachung ausgestattet sind. Derartige Überwachungsmittel können beispielsweise Mittel sein, die die Schaltstellung des jeweiligen Ventils überwachen. Ferner kann durch die Überwachungsmittel beispielsweise detektiert werden, wenn ein EEPROM defekt ist, wenn Unterspannung oder ein Kurzschluss vorliegt, wenn die Magnetspule durchgebrannt ist oder wenn die Magnetspule nicht schaltet.

In den Verlauf des Saugkanals 35 ist zweckmäßigerweise auch ein Luftfilter 10 eingeschaltet, der die angesaugte Luft von Verunreinigungen befreit. Diesem Luftfilter 10 sind zweckmäßigerweise Überwachungsmittel 11 zugeordnet, die den Filterverschmutzungsgrad überwachen. Exemplarisch basiert das Funktionsprinzip der Überwachungsmittel 11 auf einer Differenzdruckmessung, basierend auf der Druckdifferenz, die durch die auf der einen Seite des Luftfilters angeordnete Druckerfassungseinrichtung 24 und einen auf der anderen Seite des Luftfilters 10 angeordneten Drucksensor 13 ermittelt wird. Die elektrischen Drucksignale werden über die schon erwähnte Signalleitung 25 sowie eine weitere Signalleitung 15 an die Steuerelektronik 14 übermittelt und von dieser ausgewertet. Der Druckabfall über den Luftfilter ist ein Maß für die Verschmutzung und kann genutzt werden, um ein Signal auszugeben, das die Notwendigkeit zu einem Filterwechsel anzeigt.

Die Steuerelektronik 14 steht über mindestens eine Signalübertragungsleitung 43 und zweckmäßigerweise auch mindestens eine die elektrische Energie übermittelnde Energieübertragungsleitung 44 mit der Kommunikationsschnittstelle 22 in Verbindung und kann auf diese Weise mit der externen elektronischen Steuereinrichtung 23 kommunizieren.

Der strichpunktiert angedeutete, angesaugte Gegenstand 5 wird durch das in Folge des Evakuierens der Saugkammer 12 erzeugte Vakuum festgehalten. Um ihn wieder abzulegen, kann das Vakuum durch Belüften der Saugkammer 12 wieder aufgehoben werden. Letzteres geschieht beim Ausführungsbeispiel allein durch ein Abschalten der Ejektoreinrichtung 27 durch Absperren des Einlasses 29 von der Druckluftquelle 18 mit Hilfe des in die Schließstellung geschalteten Steuerventils 36. Die Saugkammer 12 liegt dann über den Saugkanal 35 sowie die Saugöffnung 34 und den Auslass 33 hinweg an der Atmosphäre und wird folglich belüftet.

Ist die Vakuumerzeugervorrichtung 1 mit einem Ausblasventil 37 ausgestattet, kann das Belüften durch dieses Ausblasventil 37 unterstützt oder auch allein durchgeführt werden. Ein alleiniges Belüften durch das Ausblasventil 37 findet dann statt, wenn auch das Rückschlagventil 42 vorhanden ist. In diesen Fällen strömt unter Üerdruck stehende Druckluft unter Hervorrufen eines Abwurfimpulses über das in Offenstellung geschaltete Ausblasventil 37 an der Verbindungsstelle 28 unter Umgehung der Ejektoreinrichtung 27 in den Saugkanal 35 ein, sodass der Unterdruck sehr rasch abgebaut wird und unter Umständen sogar zumindest kurzzeitig ein Überdruck im Saugkanal 35 herrscht.

Im Folgenden wird, unter ergänzender Beschreibung weiterer Funktionalitäten und Ausstattungsmerkmale der Vakuumerzeugervorrichtung 1, eine bevorzugte Betriebsweise dieser Vorrichtung erläutert. Dies geschieht unter Bezugnahme auf das in Figur 2 gezeigte Diagramm, das anhand der in einer durchgezogenen Linie abgebildeten Kurve 52 den zeitabhängigen Verlauf des im Saugkanal 35 an der Anschlussstelle 30 herrschenden Druckes p wiedergibt. Der Nullpunkt der Ordinate entspricht hier dem Atmosphärendruck, nach oben ist der Unterdruck aufgetragen.

Das Diagramm bezieht sich auf eine Vakuumerzeugervorrichtung 1 ohne Ausblasventil 37 und ohne Rückschlagventil 42.

Zu einem beliebigen Zeitpunkt to herrscht im Saugkanal 35 Atmosphärendruck. Die Ejektoreinrichtung 27 ist hierbei deaktiviert, weil das Steuerventil 36 die Schließstellung einnimmt.

Ein eventuell vorhandenes Ausblasventil 37 wäre in diesem Fall geschlossen.

Um anschließend einen Gegenstand 5 anzuheben, wird der Sauggreifer 7 mit seiner Arbeitsöffnung 8 voraus an den Gegenstand 5 angesetzt und die Ejektoreinrichtung 27 eingeschaltet. Letzteres geschieht durch Einschalten der Luftversorgung des Einlasses 29, indem das Steuerventil 36 in die Offenstellung umgeschaltet wird. Damit beginnt eine in Figur 2 kenntlich gemachte Evakuierungsphase 62.

In der Evakuierungsphase 62 baut sich im Saugkanal 35 gemäß einem ersten Kurvenabschnitt 52a allmählich ein Unterdruck auf, der ansteigt, bis er nach Verstreichen einer Evakuierungszeit t_{E} zum Zeitpunkt t₁ einen Arbeits-Unterdruck p_{A} erreicht hat. Dieser Arbeits-Unterdruck p_{A} ist ausreichend hoch bemessen, um den zu transportierenden Gegenstand 5 fest anzusaugen und sicher festzuhalten.

Es schließt sich dann eine Zwischenphase 63 an, in der die Ejektoreinrichtung 27 weiterhin unverändert im Betrieb ist, der Unterdruck aber wegen Erreichen der Leistungsgrenze der Ejektoreinrichtung 27 nicht weiter oder zumindest kaum mehr ansteigt. Während der Zeitdauer der Zwischenphase 63 verbleibt der Unterdruck im Saugkanal 35 somit im Wesentlichen auf Höhe des Arbeits-Unterdruckes p_{A}, wobei eine gewisse Schwankungsbreite zulässig ist.

Die Zwischenphase 63 kann bei einer mit Luftsparmaßnahmen ausgestatteten Vakuumerzeugervorrichtung 1 eine Regelungsphase sein. Die Vakuumerzeugervorrichtung 1 enthält dann das Rückschlagventil 42 und den Ausblaskanal 38 mit zugeordnetem Ausblasventil 37. Die Regelungsphase sieht vor, dass die Steuerelektronik 14 die Ejektoreinrichtung 27 zum Zeitpunkt t₁ abschaltet, wobei der Unterdruck im Saugkanal 35 dann trotzdem im Wesentlichen bestehen bleibt, weil das Rückschlagventil 42 einen Abbau des Unterdruckes verhindert. Allerdings führen nicht vermeidbare Leckagen gleichwohl zu einem allmählichen Abbau des Unterdruckes, wobei die Steuerelektronik 14 die Ejektoreinrichtung 27 erneut in Betrieb setzt, wenn die Druckerfassungsmittel 24 einen zu starken Druckabbau bis auf einen vorgegebenen unteren Schaltwert detektieren. In die Steuerelektronik 14 integrierte Regelungsmittel sorgen hier für die gewünschte Druckregelung und Ansteuerung der dafür verantwortlichen Komponenten, so dass der Arbeits-Unterdruck p_{A} während der Zwischenphase 63 innerhalb eines durch den unteren Schaltwert nach unten begrenzten Toleranzbandes beibehalten wird. Da die Ejektoreinrichtung 27 in einer solchen als Regelungsphase fungierenden Zwischenphase nur zeitweilig in Betrieb ist, wird Druckluft und mithin Energie eingespart.

Die Kurve 52 hat in ihrem der Zwischenphase 63 zugeordneten zweiten Kurvenabschnitt 52b einen im Wesentlichen waagerechten Verlauf.

Der Zeitpunkt t₂ markiert das Ende der Zwischenphase 63 und zugleich den Beginn einer sich anschließenden Belüftungsphase 64. Zu Beginn dieser Belüftungsphase 64 wird das Steuerventil 36 durch die Steuerelektronik 14 in die Schließstellung umgeschaltet und dadurch die Ejektoreinrichtung 27 deaktiviert. Dieser Zustand bleibt während der gesamten Belüftungsphase 64 erhalten. Er hat zur Folge, dass die Saugleitung 25 und mithin die Saugkammer 12 in der schon erwähnten Weise über den Auslass 33 der Ejektoreinrichtung 27 mit der Atmosphäre in Verbindung steht und folglich unter Atmosphärendruck stehende Luft in die Saugleitung 35 einströmen kann, was als Belüftung bezeichnet wird.

Als Resultat dieser Maßnahme sinkt der Unterdruck im Saugkanal 35 entsprechend dem dritten Kurvenabschnitt 52c allmählich ab, bis zu einem Zeitpunkt t₄ wieder der Atmosphärendruck erreicht ist. Dieser Druckabbau in der Belüftungsphase 64 bewirkt ein Aufheben des Vakuums in der Saugkammer 12 und folglich ein Loslassen des zuvor angesaugten Gegenstandes 5.

Die zwischen dem Zeitpunkt t₂ und dem Zeitpunkt t₄ verstreichende Zeit ist in Figur 2 durch einen Doppelpfeil markiert und sei als Gesamtbelüftungszeit t_{GB} bezeichnet.

Die Phasen 62, 63, 64 definieren mithin insgesamt einen Arbeitszyklus A, beginnend mit dem Ansaugen eines Gegenstandes 5, dessen anschließendem Festhalten und schließlich dem Ablegen des Gegenstandes. Die Zwischenphase 63 kann genutzt werden, um den Sauggreifer 7 mit daran fixiertem Gegenstand 5 zu verlagern, um den Gegenstand 5 zwischen zwei Stellen umzusetzen.

An den Zeitpunkt t₄ kann sich unmittelbar wieder eine neue Evakuierungsphase anschließen, oder aber eine Ruhephase, die genutzt wird, um den Sauggreifer 7 am nächsten handzuhabenden Gegenstand zu positionieren.

Die Steuerelektronik **14** ist mit Zeiterfassungsmitteln 51 ausgestattet, die in der Lage sind, sowohl die oben schon erwähnte Evakuierungszeit t_{E} zu erfassen als auch, unabhängig davon, eine Belüftungszeit t_{B}, die zwischen dem Startzeitpunkt t₂ der Belüftungsphase und dem Erreichen eines Belüftungsdruckes p_{B} verstreicht. Als Startzeitpunkt für die Erfassung der Evakuierungszeit t_{E} wird zweckmäßigerweise der Einschaltzeitpunkt der Ejektoreinrichtung 27 zugrundegelegt. Mit anderen Worten entspricht hier die Evakuierungszeit t_{E} derjenigen Zeit, die verstreicht, bis sich im Saugkanal 35 ausgehend vom Atmosphärendruck der Arbeits-Unterdruck p_{A} aufgebaut hat.

In dem Diagramm der Figur 2 ist als für die Zeiterfassung relevanter Arbeits Unterdruck p_{A} der maximal vom System erzeugbare Unterdruck angegeben. Hiervon abweichend kann jedoch als Arbeits-Unterdruck p_{A} auch ein geringerer Unterdruck herangezogen werden, der bereits ausreicht, um einen Gegenstand 5 festzuhalten. Ein solcher unter dem maximal erzeugbaren Unterdruck liegender Arbeits-Unterdruck p_{A} ist in Figur 2 strichpunktiert und in Klammern gesetzt eingezeichnet. In diesem Fall würde sich auch der Zeitpunkt t₁ entsprechend verschieben (ebenfalls strichpunktiert und in Klammern gesetzt angedeutet).

Als Startzeitpunkt für die Erfassung der Belüftungszeit t_{B} wird beim Ausführungsbeispiel der mit dem Zeitpunkt t₂ zusammenfallende Abschaltzeitpunkt der Ejektoreinrichtung 27 herangezogen. Wäre ein Ausblasventil 37 vorhanden, könnte auch dessen Umschalten in die Offenstellung und folglich der Zeitpunkt eines aktiven Lufteinblasens in den Saugkanals 35, d.h. das Erzeugen eines Abwurfimpulses, als Startzeitpunkt für die Erfassung der Belüftungszeit t_{B} herangezogen werden.

Der Endzeitpunkt für die Messung der Belüftungszeit t_{B} kann der schon erwähnte Zeitpunkt t₄ sein, bei dem der Druck im Saugkanal 35 auf den Atmosphärendruck angestiegen ist. Hier entspricht dann der Belüftungsdruck p_{B} dem Atmosphärendruck und die Belüftungszeit t_{B} der Gesamtbelüftungszeit t_{GB} (die Werte hierzu sind in Figur 2 in Klammern gesetzt). Allerdings ist es bei einer ohne Abwurfimpuls arbeitenden Vorrichtung vorteilhafter, als Druckgrenzwert (Belüftungsdruck p_{B}) zur Bestimmung der Belüftungszeit t_{B} nicht den zum Zeitpunkt t₄ herrschenden Atmosphärendruck heranzuziehen, sondern einen um einen Sicherheitsdruckwert Δpₛ - beispielsweise 50mbar - unter dem Atmosphärendruck liegenden Unterdruck. Dieser um einen Sicherheitsfaktor bezüglich dem Atmosphärendruck modifizierte Belüftungsdruck p_{B} liegt naturgemäß schon zu einem früheren Zeitpunkt t₃ an, so dass dementsprechend auch die zu erfassende Belüftungszeit t_{B} kürzer ist als die Gesamtbelüftungszeit t_{GB}.

Der Grund dafür, dass man als Belüftungsdruck p_{B} zweckmäßigerweise nicht unmittelbar den Atmosphärendruck heranzieht, sondern den um einen Sicherheitsdruckwert modifizierten Unterdruck, ist darin begründet, dass der dritte Kurvenabschnitt 52c in seinem Endabschnitt relativ flach ausläuft und folglich kein genauer Messwert erhältlich wäre, würde man auf den Zeitpunkt t₄ zurückgreifen. Gleichwohl liegt beim Ausführungsbeispiel auch der modifizierte Belüftungsdruck im Bereich des Atmosphärendruckes, so dass bei Erreichen dieses modifizierten Belüftungsdruckes darauf geschlossen werden kann, dass ein zuvor angesaugter Gegenstand nicht mehr festgehalten wird.

Wird die Belüftungsphase 64 durch ein Ausblasventil 37 unterstützt, ergibt sich ein schnellerer Abbau des Unterdruckes und folglich ein erheblich steilerer dritter Kurvenabschnitt 52c. In einem solchen Fall kann unmittelbar die Gesamtbelüftungszeit t_{GB} als mit dem Referenzzeitwert zu vergleichende Zeitdauer t_{B} herangezogen werden. Alternativ kann in einem solchen Fall als für die Zeiterfassung relevanter Belüftungsdruck p_{B} beispielsweise auch ein sich im Saugkanal 35 einstellender, über dem Atmosphärendruck liegender Überdruck herangezogen werden.

Die Steuerelektronik 14 enthält Speichermittel 53, in denen sowohl der für die Ermittlung der Evakuierungszeit herangezogene Arbeits-Unterdruck p_{A} als auch der für die Ermittlung der Belüftungszeit herangezogene Belüftungsdruck p_{B} abgespeichert ist. Außerdem enthält sie elektronische Vergleichermittel 54, in denen der durch die Druckerfassungseinrichtung 24 im Saugkanal 35 erfasste Unterdruck mit den abgespeicherten Druckwerten verglichen wird, um die Anfangs- und Endpunkte der zu messenden Zeitfenster festzulegen.

Sowohl der Arbeits-Unterdrucck p_{A} als auch der Belüftungsdruck p_{B} können ab Werk vorgegeben sein. Zusätzlich oder alternativ kann die Steuerelektronik 14 mit Eingabemitteln 57 ausgestattet sein, die auch eine manuelle Eingabe und/oder Änderung der Werte durch den Nutzer ermöglichen.

Sowohl während der Evakuierungsphase 62 als auch während der Belüftungsphase 64 können Störungen auftreten, die den gewünschten Vorgang beeinträchtigen. So kann beispielsweise aufgrund auftretender Leckagen der Aufbau des gewünschten Arbeits-Unterdruckes p_{A} verzögert oder verhindert sein. Während der Belüftungsphase kann beispielsweise ein defektes Streuerventil 36 die Ejektoreinrichtung 27 fehlerhaft betätigen, so dass der Belüftungsvorgang, wenn überhaupt, nur verzögert abläuft. Um dies überwachen zu können, gestattet die Vakuumerzeugervorrichtung 1 einen Vergleich der ermittelten Zeiten für die Evakuierungszeit t_{E} und die Belüftungszeit t_{B} mit einem vorgegebenen Referenzzeitwert, um in Abhängigkeit vom Vergleichsergebnis ein elektrisches Diagnosesignal zu erzeugen.

In den schon erwähnten Speichermitteln 53 ist für sowohl die Evakuierungsphase 62 als auch die Belüftungsphase 64 jeweils mindestens ein Referenzzeitwert abgespeichert, mit dem die jeweils gemessene Evakuierungszeit t_{E} bzw. Belüftungszeit t_{B} in den ebenfalls schon erwähnten Vergleichermitteln 54 verglichen wird. Aus dem Vergleichsergebnis wird ein elektrisches Diagnosesignal generiert, das direkt oder indirekt über Ausgabemittel 55 der Steuerelektronik 14 ausgegeben werden kann. Es gibt unmittelbaren Aufschluss über die aktuelle Betriebssituation.

Insbesondere wird ein Diagnosesignal dann erzeugt, wenn die erfasste Zeit t_{E} oder t_{B} über dem vorgegebenen und abgespeicherten zugeordneten Referenzzeitwert liegt.

Auf Basis des Diagnosesignals kann beispielsweise ein optisches und/oder akustisches Signal ausgegeben werden. Exemplarisch ist die Vakuumerzeugervorrichtung 1 zu diesem Zweck mit Ausgabemitteln 55 in Gestalt eines Display 55a und eines Tongenerators 55b ausgestattet. Darüber hinaus beinhalten die Ausgabemittel 55 aber auch noch eine Ausgabeschnittstelle 55c, über die das Diagnosesignal direkt als elektrisches Signal zur weiteren Verarbeitung ausgegeben werden kann, insbesondere an die Signalübertragungsleitung 43 und über diese zu der externen elektronischen Steuereinrichtung 23.

Die Referenzzeitwerte können ab Werk fest einprogrammiert sein. Allerdings enthält die Steuerelektronik 14 des Ausführungsbeispiels auch schon erwähnte, manuell bedienbare Eingabemittel 57, die eine variable Eingabe vor Ort ermöglichen, so dass man den Wert variieren kann, insbesondere auch in Abhängigkeit vom Volumen der angeschlossenen Saugkammer 12.

Die Vakuumerzeugervorrichtung 1 kann auch über andere Schnittstellenmittel verfügen, die eine externe Eingabe der diversen Werte zulassen, insbesondere auch solche, die eine drahtlose Kommunikation gestatten.

Vorzugsweise bietet die Steuerelektronik 14 auch die Möglichkeit, in den Speichermitteln 53 unabhängig voneinander für sowohl die Evakuierungszeit t_{E} als auch die Belüftungszeit t_{B} gleichzeitig mehrere Referenzzeitwerte abzuspeichern, die mit der jeweils aktuell erfassten Evakuierungszeit t_{E} oder Belüftungszeit t_{B} verglichen werden. Hier besteht dann die Möglichkeit, je nach Dauer der erfassten Zeiten unterschiedliche elektrische Diagnosesignale zu erzeugen und auszugeben. Man kann also verschiedene Diagnosestufen anzeigen und/oder verarbeiten, je nach Intensität der festgestellten Störung.

Der oben erwähnte Sicherheitsdruckwert Δpₛ ist zweckmäßigerweise ab Werk fest eingegeben.

Die beispielhafte Vakuumerzeugervorrichtung 1 bietet auch die Möglichkeit, die Referenzzeitwerte für sowohl die Evakuierungszeit t_{E} als auch die Belüftungszeit t_{B} in einem Einlernmodus aufzunehmen. Dies geschieht insbesondere dadurch, dass die Vorrichtung aufeinanderfolgend in mehreren der oben erwähnten Arbeitszyklen A betrieben wird, ohne hierbei den erfindungsgemäßen Zeitenvergleich durchzuführen. Die herbei gemessenen Werte für die Evakuierungszeit t_{E} und die Belüftungszeit t_{B} werden dann jeweils ausgewertet, um daraus einen Referenzzeitwert zu bilden. Letzteres geschieht insbesondere jeweils durch Bildung eines Mittelwertes aus den gemessenen Daten.

Die auf diese Weise bestimmten Referenzzeitwerte können an dem Display 55a visualisiert werden. Der Nutzer hat ferner die Möglichkeit, diese Werte über die Eingabemittel 57 zu verändern.

## Patentansprüche

1. Verfahren zum Betreiben einer Vakuumerzeugervorrichtung (1), die eine Ejektoreinrichtung (27) aufweist, deren Einlass (29) mit einem Luftversorgungskanal (32) und deren Saugseite (34) mit einem mit einem Sauggreifer (7) verbundenen Saugkanal (35) verbunden ist, und die eine zur Erfassung des im Saugkanal (35) herrschenden Druckes dienende Druckerfassungseinrichtung (24) aufweist, wobei im Saugkanal (35) während einer Evakuierungsphase (62) ausgehend vom Atmosphärendruck ein zum Festhalten eines Gegenstandes (5) durch den Sauggreifer (7) ausreichender Arbeits-Unterdruck (p_{A}) aufgebaut wird und während einer zeitlich danach stattfindenden Belüftungsphase (64) ein das Loslassen des zuvor angesaugten Gegenstandes (5) bewirkender Unterdruckabbau hervorgerufen wird, wobei die in der Evakuierungsphase (62) bis zum Aufbau des Arbeits Unterdruckes (p_{A}) verstreichende Evakuierungszeit (t_{E}) und/oder die in der Belüftungsphase (64) bis zum Erreichen eines dem Loslassen des zuvor festgehaltenen Gegenstandes (5) zugeordneten Belüftungsdruckes (_{PB}) verstreichende Belüftungszeit (t_{B}) erfasst wird und mit mindestens einem vorgegebenen Referenzzeitwert verglichen wird, um in Abhängigkeit vom Vergleichsergebnis ein elektrisches Diagnosesignal zu erzeugen, **dadurch gekennzeichnet, dass** man den mindestens einen Referenzzeitwert im Rahmen eines Einlernprozesses generiert, wobei mehrere, jeweils mindestens eine Evakuierungsphase und/oder mindestens eine Belüftungsphase enthaltende Arbeitszyklen abgearbeitet werden und die hierbei auftretenden Evakuierungszeiten (t_{E}) und/oder Belüftungszeiten (t_{B}) ermittelt werden, wobei aus den so ermittelten gemessenen Zeitwerten die Referenzzeitwerte abgeleitet werden, beispielsweise durch Mittelwertbildung..

2. Verfahren nach Anspruch 1, **dadurch gekennzeichnet, dass** als Belüftungsdruck (p_{B}) ein im Bereich des Atmosphärendrukkes liegender Druck herangezogen wird.

3. Verfahren nach Anspruch 1 oder 2, **dadurch gekennzeichnet, dass** als Belüftungsdruck (p_{B}) unmittelbar der Atmosphärendruck herangezogen wird.

4. Verfahren nach Anspruch 1 oder 2, **dadurch gekennzeichnet, dass** als Belüftungsdruck (p_{B}) ein um einen Sicherheitsdruckwert (Δpₛ) unter dem Atmosphärendruck liegender Unterdruck oder ein über dem Atmosphärendruck liegender Überdruck herangezogen wird.

5. Verfahren nach einem der Ansprüche 1 bis 4, **dadurch gekennzeichnet, dass** man als Evakuierungszeit (t_{E}) die ausgehend vom Atmosphärendruck bis zum Erreichen des Arbeits-Unterdruckes (p_{A}) verstreichende Zeit heranzieht.

6. Verfahren nach einem der Ansprüche 1 bis 5, **dadurch gekennzeichnet, dass** man als Startzeitpunkt für die Erfassung der Evakuierungszeit (t_{E}) den Einschaltzeitpunkt der Ejektoreinrichtung (27) zugrundegelegt.

7. Verfahren nach einem der Ansprüche 1 bis 6, **dadurch gekennzeichnet, dass** man als Startzeitpunkt für die Erfassung der Belüftungszeit (t_{B}) den Abschaltzeitpunkt der Ejektoreinrichtung (27) und/oder den Zeitpunkt eines aktiven Lufteinblasens in den Saugkanal (35) heranzieht.

8. Verfahren nach einem der Ansprüche 1 bis 7, **dadurch gekennzeichnet, dass** ein Diagnosesignal erzeugt wird, wenn die erfasste Zeit über dem vorgegebenen Referenzzeitwert liegt.

9. Verfahren nach einem der Ansprüche 1 bis 8, **dadurch gekennzeichnet, dass** auf Basis des Diagnosesignals ein optisches und/oder akustisches Signal ausgegeben wird.

10. Verfahren nach einem der Ansprüche 1 bis 9, **dadurch gekennzeichnet, dass** das elektrische Diagnosesignal einer externen elektronischen Steuereinrichtung (23) zugeführt wird.

11. Verfahren nach einem der Ansprüche 1 bis 10, **dadurch gekennzeichnet, dass** die erfasste Zeit mit mehreren unterschiedlichen Referenzzeitwerten verglichen wird, um je nach Zeitdauer unterschiedliche elektrische Diagnosesignale zu erzeugen.

12. Verfahren nach einem der Ansprüche 1 bis 11, **dadurch gekennzeichnet, dass** die Ejektoreinrichtung abgeschaltet wird, wenn der Unterdruck im Saugkanal den Arbeits-Unterdruck (p_{A}) erreicht hat.

13. Verfahren nach einem der Ansprüche 1 bis 12, **dadurch gekennzeichnet, dass** der Evakuierungszeit (t_{B}) und der Belüftungszeit (t_{B}) jeweils mindestens ein eigener Referenzzeitwert als Vergleichsgröße zugeordnet wird.

14. Vakuumerzeugervorrichtung, mit einer Ejektoreinrichtung (27), die einen mit einem Luftversorgungskanal (32) verbundenen Einlass (29) aufweist und über eine Saugöffnung (34) verfügt, an die ein Saugkanal (35) angeschlossen ist, der mit einem Sauggreifer (7) verbunden oder verbindbar ist, ferner mit einer zur Erfassung des im Saugkanal (35) herrschenden Druckes dienenden Druckerfassungseinrichtung (24), und mit einer Steuerelektronik (14) zur derartigen Steuerung der Druckbeaufschlagung des Saugkanals (35), dass während einer Evakuierungsphase (62) ausgehend vom Atmosphärendruck ein zum Festhalten eines Gegenstandes (5) durch den Sauggreifer (7) ausreichender Arbeits-Unterdruck (p_{A}) aufbaubar ist und während einer zeitlich danach liegend Belüftungsphase (64) ein das Loslassen des zuvor angesaugten Gegenstandes (5) bewirkender Unterdruckabbau hervorrufbar ist, wobei die Vakuumerzeugervorrichtung zur Durchführung des Verfahrens nach einem der Ansprüche 1 bis 13 ausgebildet ist, und wobei die Steuerelektronik (14) über Zeiterfassungsmittel (51) verfügt, durch die die in der Evakuierungsphase (62) bis zum Aufbau des Arbeits-Unterdruckes (p_{A}) verstreichende Evakuierungszeit (t_{E}) und/oder die in der Belüftungsphase (64) bis zum Erreichen eines dem Loslassen des zuvor festgehaltenen Gegenstandes (5) zugeordneten Belüftungsdruckes (p_{B}) verstreichende Belüftungszeit (t_{B}) erfassbar ist, dass die Steuerelektronik (14) ferner über Vergleichermittel (54) verfügt, durch die die erfasste Evakuierungs- und/oder Belüftungszeit (t_{E}, t_{B}) mit mindestens einem in Speichermitteln (53) abgelegten Referenzzeitwert vergleichbar ist, und dass die Steuerelektronik (14) über Ausgabemittel (55) verfügt, die in Abhängigkeit vom Vergleichsergebnis der Vergleichermittel (54) ein elektrisches Diagnosesignal ausgeben können.

## Claims

1. Method for the operation of a vacuum generator unit (1) which has an ejector device (27) with an inlet (29) connected to an air supply duct (32), and a suction side (34) connected to a suction passage (35) linked to a suction gripper (7), and having a pressure sensing device (24) for detecting the pressure prevailing in the suction passage (35), wherein in the suction passage (35) during an evacuation phase (62) starting from atmospheric pressure, a working vacuum (p_{A}) sufficient for an object (5) to be held by the suction gripper (7) is built up, and during a venting phase (64) taking place later in time, a vacuum reduction effecting release of the object (5) previously held by suction is generated, wherein the evacuation time (t_{E}) elapsing in the evacuation phase (62) until the build-up of the working vacuum (p_{A}) and/or the venting time (t_{B}) elapsing in the venting phase (64) until reaching release of the object (5) held previously is recorded and compared with at least one preset reference time value, in order to generate an electrical diagnostic signal based on the result of comparison, **characterised in that** the reference time value or values is or are generated as part of a teaching process, wherein several operating cycles, each including at least one evacuation phase and/or at least one venting phase are processed, and the evacuation times (t_{E}) and/or venting times (t_{B}) occurring here are determined, wherein the reference time values are derived from the measured time values thus determined, for example by averaging.

2. Method according to claim 1, **characterised in that** a pressure lying in the region of atmospheric pressure is used as venting pressure (p_{B}).

3. Method according to claim 1 or 2, **characterised in that** the atmospheric pressure is directly used as venting pressure (p_{B}).

4. Method according to claim 1 or 2, **characterised in that** a vacuum lying around a safety pressure value (Δpₛ) below atmospheric pressure or an overpressure lying above atmospheric pressure is used as venting pressure (p_{B}).

5. Method according to any of claims 1 to 4, **characterised in that** the time elapsing from atmospheric pressure until reaching working vacuum (p_{A}) is used as evacuation time (t_{E}).

6. Method according to any of claims 1 to 5, **characterised in that** the switch-on time of the ejector device (27) is used as the starting time for recording the evacuation time (t_{E}).

7. Method according to any of claims 1 to 6, **characterised in that** the switch-off time of the ejector device (27) and/or the time of active air injection into the suction passage (35) are/is used as the starting time for recording the venting time (t_{B}).

8. Method according to any of claims 1 to 7, **characterised in that** a diagnostic signal is generated when the recorded time exceeds the preset reference time value.

9. Method according to any of claims 1 to 8, **characterised in that** an optical and/or an acoustic signal is output on the basis of the diagnostic signal.

10. Method according to any of claims 1 to 9, **characterised in that** the electrical diagnostic signal is fed to an external electronic control unit (23).

11. Method according to any of claims 1 to 10, **characterised in that** the recorded time is compared with several different reference time values, in order to generate different electrical diagnostic signals depending on duration.

12. Method according to any of claims 1 to 11, **characterised in that** the ejector device is switched off when the vacuum in the suction passage has reached the working vacuum (p_{A}).

13. Method according to any of claims 1 to 12, **characterised in that** in each case at least one separate reference time value is assigned to the evacuation time (t_{E}) and the venting time (t_{B}) as a benchmark.

14. Vacuum generator unit with an ejector device (27), which has an inlet (29) connected to an air supply duct (32), and has a suction orifice (34) at which is connected a suction passage (35) which is or may be connected to a suction gripper (7), also with a pressure sensing device (24) for detecting the prevailing pressure in the suction passage (35), and with control electronics (14) for controlling pressurisation of the suction passage (35) so that, during an evacuation phase (62) starting from atmospheric pressure, a working vacuum (p_{A}) sufficient for the holding of an object (5) by the suction gripper (7) may be built up, and during a subsequent venting phase (64) a vacuum reduction effecting release of the previously sucked-on object (5) may be generated, wherein the vacuum generator unit is designed to implement the method according to any of claims 1 to 13, and wherein the control electronics (14) have time recording means (51) through which the evacuation time (t_{E}) elapsing in the evacuation phase (62) until the build-up of the working vacuum (p_{A}) and/or the venting time (t_{B}) elapsing in the venting phase (64) until the reaching of a venting pressure (p_{B}) assigned to the release of the previously held object (5) are or is detected, that the control electronics (14) also have means of comparison (54) through which the recorded evacuation and/or venting times (t_{E}, t_{B}) may be compared with at least one reference time value stored in memory means (53), and that the control electronics (14) have output means (55) which, depending on the result of comparison by the means of comparison (54), are able to output an electrical diagnostic signal.

## Revendications

1. Procédé servant à faire fonctionner un dispositif de production de vide (1), qui présente un système éjecteur (27), dont l'entrée (29) est reliée à un canal d'alimentation en air (32) et dont le côté d'aspiration (34) est relié à un canal d'aspiration (35) relié à un organe de préhension à aspiration (7), et qui présente un système de détection de pression servant à détecter la pression régnant dans le canal d'aspiration (35), sachant qu'une dépression de travail (p_{A}) suffisante pour maintenir un objet (5) par l'organe de préhension à aspiration (7) est établie dans le canal d'aspiration (35), au cours d'une phase d'évacuation (62) en partant de la pression atmosphérique et que la suppression de la dépression entraînant le relâchement de l'objet (5) aspiré précédemment est provoquée au cours d'une phase d'aération (64) ayant lieu ultérieurement dans le temps, sachant que le temps d'évacuation (t_{E}) écoulé dans la phase d'évacuation (62) jusqu'à l'établissement de la dépression de travail (p_{A}) et/ou le temps d'aération (t_{B}) écoulé dans la phase d'aération (64) jusqu'à parvenir à une pression d'aération (p_{B}) associée au relâchement de l'objet (5) maintenant au préalable est détecté et est comparé à au moins une valeur temporelle de référence spécifiée afin de produire, en fonction du résultat de la comparaison, un signal de diagnostic électrique, **caractérisé en ce que** l'on génère au moins une valeur temporelle de référence dans le cadre d'un processus d'apprentissage, sachant que plusieurs cycles de travail contenant respectivement au moins une phase d'évacuation et/ou au moins une phase d'aération sont passés en revue et que les temps d'évacuation (t_{E}) et/ou les temps d'aération (t_{B}) apparaissant dans le cas présent sont déterminés, sachant que les valeurs temporelles de référence sont déduites des valeurs temporelles mesurées ainsi déterminées, par exemple par la formation de valeur médiane.

2. Procédé selon la revendication 1, **caractérisé en ce qu'**une pression se trouvant dans la plage de la pression atmosphérique est prise en compte comme pression d'aération (p_{B}).

3. Procédé selon la revendication 1 ou 2, **caractérisé en ce que** directement la pression atmosphérique est prise en compte en tant que pression d'aération (p_{B}).

4. Procédé selon la revendication 1 ou 2, **caractérisé en ce qu'**une dépression inférieure à la pression atmosphérique d'une valeur de pression de sécurité (Δpₛ) ou une dépression supérieure à la pression atmosphérique est prise en compte en tant que pression d'aération (p_{B}).

5. Procédé selon l'une quelconque des revendications 1 à 4, **caractérisé en ce que** l'on tient compte en tant que temps d'évacuation (t_{E}) du temps écoulé en partant de la pression atmosphérique jusqu'à atteindre la dépression de travail (p_{A}).

6. Procédé selon l'une quelconque des revendications 1 à 5, **caractérisé en ce que** l'on se base sur le moment dans le temps de mise en service du système éjecteur (27) comme moment de lancement de la détection du temps d'évacuation (t_{E}).

7. Procédé selon l'une quelconque des revendications 1 à 6, **caractérisé en ce que** l'on tient compte du moment de mise hors service du système éjecteur (27) et/ou du moment d'un soufflage d'air actif dans le canal d'aspiration (35) en tant que moment du lancement de la détection de la durée d'aération (t_{B}).

8. Procédé selon l'une quelconque des revendications 1 à 7, **caractérisé en ce qu'**un signal de diagnostic est produit, lorsque le temps détecté est supérieur à la valeur temporelle de référence spécifiée.

9. Procédé selon l'une quelconque des revendications 1 à 8, **caractérisé en ce qu'**un signal optique et/ou acoustique est émis sur la base du signal de diagnostic.

10. Procédé selon l'une quelconque des revendications 1 à 9, **caractérisé en ce que** le signal de diagnostic électrique est amené à un système de commande (23) électronique externe.

11. Procédé selon l'une quelconque des revendications 1 à 10, **caractérisé en ce que** le temps détecté est comparé à plusieurs différentes valeurs temporelles de référence afin de produire selon la durée divers signaux de diagnostic électriques.

12. Procédé selon l'une quelconque des revendications 1 à 11, **caractérisé en ce que** le système éjecteur est mis hors service lorsque la dépression a atteint dans le canal d'aspiration la dépression de travail (p_{A}).

13. Procédé selon l'une quelconque des revendications 1 à 12, **caractérisé en ce que** respectivement au moins une valeur temporelle de référence proprement dite est associée en tant que grandeur de comparaison au temps d'évacuation (t_{E}) et au temps d'aération (t_{B}).

14. Dispositif de production de vide, comprenant un système éjecteur (27), qui présente une entrée (29) reliée à un canal d'alimentation en air (32) et qui dispose d'une ouverture d'aspiration (34), à laquelle est raccordé un canal d'aspiration (35), qui est relié ou peut être relié à un organe de préhension à aspiration (7), comprenant en outre un système de détection de pression (24) servant à détecter la pression régnant dans le canal d'aspiration (35), et comprenant un circuit électronique (14) de commande servant à commander l'exposition du canal d'aspiration (35) à la pression de telle manière qu'au cours d'une phase d'évacuation (62) une dépression de travail (p_{A}) suffisante pour maintenir un objet (5) par l'organe de préhension à aspiration (7) peut être établie en partant de la pression atmosphérique et que l'établissement de dépression entraînant le relâchement de l'objet (5) aspiré au précédemment peut être provoqué a cours d'une phase d'aération (64) située ultérieurement dans le temps, sachant que le dispositif de production de vide est réalisé aux fins de la mise en oeuvre du procédé selon l'une quelconque des revendications 1 à 13 et sachant que le circuit électronique (14) de commande dispose de moyens de détection de temps (51), laquelle permet de détecter le temps d'évacuation (t_{E}) écoulé dans la phase d'évacuation (62) jusqu'à l'établissement de la dépression de travail (p_{A}) et/ou le temps d'aération (p_{E}) écoulé dans la phase d'aération (64) jusqu'à atteindre une pression d'aération (p_{B}) associée au relâchement de l'objet (5) maintenu au préalable, en ce que le circuit électronique (14) de commande dispose en outre de moyens de comparaison (54), par lesquels le temps d'évacuation et/ou le temps d'aération (t_{E}, t_{B}) détecté peuvent être comparés à au moins une valeur temporelle de référence enregistrée dans des moyens de stockage (53), et en ce que le circuit électronique (14) de commande dispose de moyens d'émission (55), qui peuvent émettre, en fonction du résultat de la comparaison des moyens de comparaison (54), un signal de diagnostic électrique.
